# EUROPÄISCHE PATENTSCHRIFT

(11) **EP 3 074 137 B1**
(45) Veröffentlichungstag und Bekanntmachung des Hinweises auf die Patenterteilung: **25.10.2017**
(21) Anmeldenummer: 14805222.8
(22) Anmeldetag: 21.11.2014
(51) Int. Cl.: B02C 23/14, B07B 7/083

(54) **VERFAHREN ZUR HERSTELLUNG VON ZEMENT**
METHOD FOR PRODUCING CEMENT
PROCÉDÉ DE FABRICATION DE CIMENT

(30) Priorität: 26.11.2013 DE 102013019840
(43) Veröffentlichungstag der Anmeldung: 05.10.2016
(73) Patentinhaber: KHD Humboldt Wedag GmbH, 51067 Köln (DE)
(72) Erfinder: BINNER, Jörg, 51766 Engelskirchen (DE)
(86) Internationale Anmeldenummer: PCT/EP2014/075308
(87) Internationale Veröffentlichungsnummer: WO 2015/078787

(56) Entgegenhaltungen:
- EP-A2- 0 648 539
- WO-A1-2009/068465
- DE-A1-102008 019 830

## Beschreibung

Die Erfindung betrifft ein Verfahren zur Herstellung eines Zements, wobei mindestens ein Mahlgut in mindestens zwei Vorrichtungen zum Mahlen zu verschiedenem gemahlenen Mahlgut mit voneinander verschiedenen Korngrößenverteilungen vermahlen wird, das gemahlene Mahlgut aus jeder der mindestens zwei Vorrichtungen zum Mahlen getrennt voneinander mit je einem eigenen Sichtluftstrom je einem von mindestens zwei Stabkorbsichtern zugeführt wird, in jedem der mindestens zwei Stabkorbsichter eine Feingutfraktion ausgesichtet und eine Grobkornfraktion abgeführt wird.

Zur Herstellung von Zement und/oder Zementrohmehl wird ein für die Zementherstellung geeignetes Mahlgut wie Zementklinker, Hütten- bzw. Schlackensand, Kalkstein und/oder Gips in eine Vorrichtung zum Mahlen von Mahlgut aufgegeben. Insbesondere werden zur Zerkleinerung des Mahlguts Rollenpressen eingesetzt, die auch 'Gutbettwalzenmühle', 'Hochdruck-Walzenpresse' oder englisch ,High Pressure Grinding Roller Press' (HPGR) genannt werden. Das Austragsgut aus den Rollenpressen besteht aus noch vorhandenem Grobgut und einem bei der Zerkleinerung entstandenen Feingut. Zur Gewinnung des Feinguts wird es in Sichtern vom Grobgut abgeschieden. Für die Trennung von körnigen Feststoffen in Fraktionen mit verschiedenen Korngrößen ist bei der Zementherstellung der Einsatz von dynamischen Stabkorbsichtern bekannt, in denen Zementrohmehl und/oder Zement als Feingut abgeschieden wird. Zur Erzielung einer hohen Mahlfeinheit ist es bekannt, das Mahlgut im Verfahren einer Kreislaufmahlanlage solange im Umlauf zu führen, bis es aufgrund hinreichender Zerkleinerung aus dem Kreislauf durch Sichten entfernt wird.

Für die Festigkeit des Baustoffes Zement ist dessen Korngrößenverteilung ein wesentlicher Parameter. Insbesondere kann sich eine sehr steile Korngrößenverteilungskurve negativ auf die Festigkeit von Zement auswirken. So ist es aus der Praxis bekannt, dass die Vermahlung von Zementklinker mit Rollenpressen zu steilen Korngrößenverteilungen führt, da hierbei nur ein geringer Feingutanteil mit einer im Vergleich zur mittleren Partikelgröße signifikant kleineren Partikelgröße entsteht. Von Vorteil sind daher Verfahren, die eine Verbreiterung der Korngrößenverteilung bewirken bzw. grundsätzlich eine Beeinflussung der Korngrößenverteilung zulassen, um eine hohe Qualität von Zement zu erreichen. Beispielsweise kommt es zu einer sehr hohen Zementfestigkeit, wenn eine Feingutfraktion von möglichst kleinen Körnern und eine Feingutfraktion aus größeren Körnern zusammen eine sehr kompakte Partikelanordnung bilden.

Ausgehend vom Stand der Technik kann eine verbreiterte Korngrößenverteilung durch das Betreiben von mindestens zwei gleichartigen Kreislaufmahlanlagen erreicht werden. Durch Unterschiede bei den dabei eingesetzten Rollenpressen (insbesondere bei den Anpresskräften) und den Stabkorbsichtern (insbesondere bzgl. Drehzahl und Abmessungen) lassen sich unterschiedliche, steile Korngrößenverteilungen erzeugen. Aus DE 10 2008 019 830 A1 ist eine Umwälzmahlanlage mit Rollenpresse, statischem Vorsichter und dynamischem Sichter bekannt, wobei es möglich ist, zur Steigerung des Durchsatzes mehrere gleichartige Anlagen parallel zueinander zu betreiben. Auch aus WO 2009/068465 A1 ist eine Kreislaufmahlanlage bekannt, die sich aus mehreren Walzenpressen und korrespondierenden Sichtern zusammensetzt. Mit solchen Anlagen können durch Zusammenführung der jeweiligen Feinsichtgüter die gewünschte Korngrößenbeeinflussung und -verteilung erreicht werden. Es ist für die Zusammenführung jedoch kein anderes Verfahren bekannt gemacht, als einen Verschnitt der je für sich aus den Sichtluftströmen abgeschiedenen Feingutfraktionen der Teilanlagen vorzunehmen. Eigens einen Verschnitt des schon abgeschiedenen Feinguts vorzunehmen, bedeutet mit dem Bau und Betreiben einer Vorrichtung, die eine homogene Mischung der Feingutfraktionen der Teilanlagen erreicht, einen nachteiligen wirtschaftlichen, energetischen und baulichen Aufwand im Gesamtprozess der Zementherstellung.

Aufgabe der Erfindung ist es daher, ein Verfahren zur Herstellung eines Zements zur Verfügung zu stellen, welches die Nachteile aus dem Stand der Technik überwindet.

Die erfindungsgemäße Aufgabe wird durch das Verfahren zur Herstellung eines Zements mit den Merkmalen des Anspruchs 1 gelöst. Weitere vorteilhafte Ausgestaltungen sind in den Unteransprüchen zu Anspruch 1 angegeben.

Nach der Erfindung ist vorgesehen, dass in mindestens zwei Vorrichtungen zum Mahlen mindestens ein für die Zementherstellung geeignetes Mahlgut vermahlen wird und dass das in voneinander getrennten Sichtluftströmen suspendierte gemahlene Mahlgut jeweils einem dynamischen Stabkorbsichter pneumatisch zugeführt wird. In jedem Stabkorbsichter wird eine Trennung einer Grobkornfraktion (Grieße) und einer Feinkornfraktion erreicht. Die Grieße werden abgeführt. Die in den Stabkorbsichtern ausgesichteten Feingutfraktionen werden von den jeweiligen Sichtluftströmen in eine gemeinsame Austragsvorrichtung ausgetragen. In der Austragsvorrichtung strömen die Sichtluftströme zusammen. Das hierbei entstehende Strömungsfeld im Inneren der Austragsvorrichtung verwirbelt die Feingutpartikel und führt zu einer gleichmäßigen Durchmischung der Feingutfraktionen aus den einzelnen Stabkorbsichtern. Durch das Verfahren, die Feingutfraktionen aus den einzelnen Stabkorbsichtern schon durch Vereinen der Sichtluftströme zu durchmischen und nicht erst nach Abscheidung aus den jeweiligen Sichtluftströmen zu verschneiden, wird kein weiterer Schritt eines Verschnitts im Verfahren benötigt. Dies bietet bauökonomische und nicht zuletzt hinsichtlich der Energiekosten auch wirtschaftliche Vorteile, da auf eine zusätzliche Vorrichtung für einen solchen Verschnitt im Gesamtprozess der Zementherstellung verzichtet werden kann.

Nach der Erfindung kann es vorgesehen sein, dass den mindestens zwei Vorrichtungen zum Mahlen voneinander verschiedenes Mahlgut, beispielsweise Zementklinker, Hütten- bzw. Schlackensand, Kalkstein und/oder Gips, zugeführt wird. Werden den Vorrichtungen zum Mahlen zugleich unterschiedliche Ausgangsprodukte als jeweiliges Mahlgut zugeführt, kann damit Einfluss auf die Zusammensetzung des Zements bzw. Zementrohmehls genommen werden.

Nach konkreter Ausgestaltung der Erfindung ist vorgesehen, als Vorrichtungen zum Mahlen vorzugsweise Rollenpressen einzusetzen. Betriebseigenschaften von Rollenpressen und die Beschaffenheit des von ihnen zerkleinerten Frischguts sind in der Zementherstellung gut bekannt. Insbesondere führen Rollenpressen zu steilen Korngrößenverteilungskurven. Durch unterschiedliche Einstellung der Zerkleinerungseigenschaften der verwendeten zwei oder mehr Rollenpressen mit jeweils nachfolgendem Stabkorbsichter kann für das gemeinsame Feingutprodukt leicht die gewünschte verbreiterte Korngrößenverteilung erreicht werden. Insbesondere ist damit im Falle von zwei Rollenpressen und zwei Stabkorbsichtern eine Zusammensetzung aus einem gröberen und einem feineren Feingutanteil im gemeinsamen Feingutprodukt erzeugbar, was zu einer hohen Festigkeit von Zement führt.

Das erfindungsgemäße Verfahren ist nicht auf den Einsatz von Rollenpressen begrenzt. Es ist möglich, an ihrer Stelle auch andere, aus der Zementherstellung bekannte Vorrichtungen zum Mahlen von Mahlgut, insbesondere Kugelmühlen (Rohrmühlen), Vertikalmühlen und Prallhammermühlen einzusetzen. Dies ermöglicht es nicht zuletzt zu Test- und Entwicklungszwecken, zusätzliche, durch das erfindungsgemäße Verfahren prinzipiell ermöglichte Beeinflussungen der Korngrößenverteilung im gemeinsamen Feingutprodukt vorzunehmen.

Gemäß einer Ausführungsform der Erfindung ist es vorgesehen, das gemahlene Mahlgut aus den mindestens zwei Vorrichtungen zum Mahlen nicht direkt in die dynamischen Stabkorbsichter zu leiten, sondern zunächst einer Vorsichtung zu unterziehen. Dazu wird das zerkleinerte Mahlgut jeweils in einen statischen Vorsichter eingegeben. Vorsichter werden im Verfahren der Zementherstellung eingesetzt, um im Mahlgut befindliches Grobgut abzutrennen. Dabei handelt es sich um Grobgutreste, die im Mahlvorgang nicht zerkleinert wurden. Darüber hinaus gibt es einen Anteil an Agglomeraten im Austragsgut der Rollenpressen, die durch den hohen Anpressdruck bei der Gutbettzerkleinerung in den Rollenpressen aus den Partikeln des Zementklinkers gebildet wurden. Es ist bekannt, statische Vorsichter (z.B. Kaskadensichter) zur Desagglomeration dieser sogenannten Schülpen bei der Zementproduktion einzusetzen. Das in den statischen Vorsichtern abgetrennte Grobgut wird abgeführt. Das ausgesichtete Feingut jedes statischen Vorsichters wird mit einem eigenen Sichtluftstrom pneumatisch zur weiteren Aussichtung je einem dynamischen Stabkorbsichter zugeführt.

Gemäß einer weiteren Ausführungsform der Erfindung ist vorgesehen, die aus den mindestens zwei Stabkorbsichtern abgeführten Grobkornfraktionen (Grießeaustrag) erneut den Vorrichtungen zum Mahlen zuzuführen. Eine solche Rezirkulation des Grießeaustrags bietet die bekannten wirtschaftlichen Vorteile von Kreislaufmahlanlagen. Für eine bessere Kontrollierung der Korngrößenverteilungen ist vorgesehen, dass die einzelnen Mahlkreisläufe getrennt voneinander durchlaufen werden, d.h. die Grobkornfraktion aus einem Stabkorbsichter wird zur korrespondierenden Vorrichtung zum Mahlen zurückgeführt, von der her diesem Stabkorbsichter auch das Sichtgut zuströmt.

Gemäß zumindest einer Ausführungsform der Erfindung ist es ferner vorgesehen, die mindestens zwei Stabkorbsichter zwar getrennt voneinander, aber in nur einem Gehäuse anzuordnen. Dies ermöglicht einen wirtschaftlich günstigen Materialaufwand für die Gehäusekonstruktion der Stabkorbsichter und nimmt den geringsten Raum für die Vorrichtungen zum Sichten ein. Im typischen Fall von zwei Stabkorbsichtern werden diese aus dynamischen Gründen vorzugsweise koaxial übereinander angeordnet.

Die Erfindung wird anhand der folgenden Figuren näher erläutert. Es zeigt:
- Figur 1:: ein erfindungsgemäßes Verfahren zur Herstellung eines Zements im Ausführungsbeispiel mit zwei als Rollenpressen ausgeführten Vorrichtungen zum Mahlen und zwei im Vertikalschnitt dargestellten Stabkorbsichtern in getrennten Gehäusen;
- Figur 2:: ein erfindungsgemäßes Verfahren zur Herstellung eines Zements im Ausführungsbeispiel mit zwei als Rollenpressen ausgeführten Vorrichtungen zum Mahlen, zwei im Vertikalschnitt dargestellten Stabkorbsichtern in getrennten Gehäusen und mit Vorsichtung in zwei statischen Vorsichtern;
- Figur 3:: ein erfindungsgemäßes Verfahren zur Herstellung eines Zements in einer Ausführungsform als Kreislaufmahlanlage, im Ausführungsbeispiel mit zwei als Rollenpressen ausgeführten Vorrichtungen zum Mahlen, zwei im Vertikalschnitt dargestellten Stabkorbsichtern in getrennten Gehäusen und mit Vorsichtung in zwei statischen Vorsichtern;
- Figur 4a:: ein erfindungsgemäßes Verfahren zur Herstellung eines Zements im Ausführungsbeispiel mit zwei Vorrichtungen zum Mahlen, von denen eine eine Rollenpresse und die zweite eine Kugelmühle ist, und zwei im Vertikalschnitt dargestellten Stabkorbsichtern in getrennten Gehäusen;
- Figur 4b:: ein erfindungsgemäßes Verfahren zur Herstellung eines Zements im Ausführungsbeispiel mit zwei Vorrichtungen zum Mahlen, von denen eine eine Vertikalmühle und die zweite eine Prallhammermühle ist, und zwei im Vertikalschnitt dargestellten Stabkorbsichtern in getrennten Gehäusen;
- Figur 5:: Ausschnitt aus dem erfindungsgemäßen Verfahren zur Herstellung eines Zements, im Vertikalschnitt darstellend das Ausführungsbeispiel mit zwei Stabkorbsichtern in einem gemeinsamen Gehäuse.

In **Figur 1** ist das erfindungsgemäße Verfahren zur Herstellung von Zement schematisch für das Ausführungsbeispiel dargestellt, in dem als Vorrichtungen zum Zerkleinern des mindestens einen Mahlguts zwei Rollenpressen 1, 2 eingesetzt werden. Das Austragsgut aus den Rollenpressen 1, 2 wird jeweils mit einem Sichtluftstrom 3a, 3b pneumatisch in das Gehäuse 6a, 6b je eines dynamischen Stabkorbsichters 4, 5 eingeführt. Jeder der beiden Stabkorbsichter 4, 5 verfügt über einen eigenen, drehzahlregelbaren Antrieb 24a, 24b, der ihn um seine Längsachse in eine Rotationsbewegung versetzt. Drehzahl und Drehrichtung der beiden Stabkorbsichter 4, 5 können unabhängig voneinander geregelt werden. Das in der Sichtluft suspendierte Mahlgut strömt den jeweiligen Stabkorbsichter 4, 5 wie dargestellt seitlich an und wird durch die Rotationsbewegung des Stabkorbsichters 4, 5 in dessen Sichtzone beschleunigt. Die auf die Teilchen des Sichtguts wirkenden Zentrifugalkräfte führen im Zusammenwirken mit der Reibungskraft der Luftströmung zu einer Auftrennung des Sichtguts in jeweils eine Grobkornfraktion 7, 8 (Grieße) und jeweils eine Feingutfraktion 9, 10. Die Grobkornfraktionen 7, 8 werden aus den Stabkorbsichtern 4, 5 aufgrund der Schwerkraft nach unten aus der jeweiligen Sichtzone ausgetragen (Grießeaustrag).

Die ausgesichteten Feingutfraktionen 9, 10 werden pneumatisch von dem jeweiligen Sichtluftstrom aus dem jeweiligen Stabkorbsichter 4, 5 transportiert und gelangen beide in die Austragsvorrichtung 11. In einer wesentlichen Phase des erfindungsgemäßen Verfahrens zur Herstellung eines Zements kommt es in der Austragsvorrichtung 11 zu einem Vereinen der bislang getrennten Sichtluftströme. Die Zusammenführung der Sichtluftströme führt zu einer turbulenten Strömungsdynamik im Innenraum der Austragsvorrichtung 11. Hieraus resultiert eine Verwirbelung und in ihrer Folge eine gleichmäßige Durchmischung der in den Sichtluftströmen suspendierten Feingutfraktionen 9, 10 zu einem homogenen Fertiggut mit entsprechend zusammengesetzter Korngrößenverteilung. Dieses verlässt als Feingutstrom 12 die Austragsvorrichtung 11 und gelangt zur Abscheideeinrichtung (hier ein Zyklon) 13. In der Abscheideeinrichtung 13 wird das Feingut 14 vom Sichtluftstrom 15 getrennt und kann so im weiteren Verfahren der Zementherstellung in Silos eingelagert werden (nicht im Bild).

In den **Figuren 4a** und **4b** sind Ausführungsbeispiele des erfindungsgemäßen Verfahrens zur Herstellung eines Zements mit einer Rollenpresse 1 und einer Kugelmühle 16 (**Figur 4a**) bzw. mit einer Vertikalmühle 17 und einer Prallhammermühle 18 (**Figur 4b**) dargestellt. Darüber hinaus sind Verfahren und Aufbau so wie in **Figur 1****.**

In **Figur 2** ist basierend auf dem Ausführungsbeispiel aus **Figur 1** schematisch ein erfindungsgemäßes Verfahren zur Herstellung eines Zements dargestellt, bei dem das Austragsgut aus den Rollenpressen 1, 2 jeweils eine Vorsichtung erfährt, bevor es in einen der Stabkorbsichter 4, 5 geleitet wird. Der Austragsgutstrom 20a, 20b aus jeder Rollenpresse 1, 2 wird dazu jeweils einem statischen Vorsichter 21, 22 zugeführt. Das in einen statischen Vorsichter 21, 22 aufgegebene Austragsgut wird in diesem getrennt in eine Fraktion von Feingut 27a, 27b des statischen Vorsichters 21, 22 und eine Grobgutfraktion, die auf dem Wege der Grobgutabführung 26a, 26b den statischen Vorsichter 21, 22 verlässt. Das abgeschiedene Feingut 27a, 27b des statischen Vorsichters 21, 22 wird pneumatisch mit einem Sichtluftstrom 19a, 19b in je einen der Stabkorbsichter 4, 5 geleitet.

In **Figur 3** ist basierend auf dem Ausführungsbeispiel aus **Figur 2** ein zu einem Mahlkreislauf erweitertes, erfindungsgemäßes Verfahren zur Herstellung eines Zements dargestellt. Bei ansonsten gleichem Verfahrensablauf wird in dieser Ausführungsform der Grießeaustrag aus den Stabkorbsichtern 4, 5 jeweils zu den Vorrichtungen zum Mahlen 1, 2 zurückgeführt. Die Rezirkulation erfolgt getrennt und zu der jeweils korrespondierenden Rollenpresse 1, 2: Für die Grobkornfraktion 7 aus dem Stabkorbsichter 4 erfolgt eine Zuführung 25a der Grobkornfraktion zurück zur Rollenpresse 1; analog erfolgt die Zuführung 25b der Grobkornfraktion zurück zur Rollenpresse 2. Die Rollenpressen 1, 2 vermahlen die rezirkulierten Grobkornfraktionen 7, 8 zusammen mit dem in den Frischgutzuführungen 23a, 23b jeweils zugeführten Mahlgut. Die Austragsgutströme 20a, 20b aus den Rollenpressen 1, 2 werden jeweils in die entsprechenden statischen Vorsichter 21, 22 geleitet. Der in den Grobgutabführungen 26a, 26b der statischen Vorsichter 21, 22 abgeführte Grobgutaustrag kann - in der Figur nicht dargestellt - direkt oder nach einer weiteren Vormahlung mit Frischgut zusammengeführt und auf dem Wege der Frischgutzuführungen 23a, 23b ebenfalls wieder in den Mahlkreislauf eingespeist werden.

**Figur** 5 zeigt in einer Ausschnittsskizze ein Ausführungsbeispiel des erfindungsgemäßen Verfahrens, bei dem die zwei Stabkorbsichter 4, 5 in nur einem Gehäuse 6c angeordnet sind. Aus dynamischen Gründen ist eine koaxiale Anordnung der Stabkorbsichter 4, 5 günstig, wie dargestellt. Dabei werden die Stabkorbsichter 4, 5 getrennt voneinander vom jeweiligen Sichtluftstrom 3a, 3b angeströmt. Die Feingutfraktionen 9, 10 gelangen getrennt voneinander in die Austragsvorrichtung 11, in der die Sichtluftströme vereint und die beiden Feingutfraktionen 9, 10 gleichmäßig durchmischt werden. Darüber hinaus sind Verfahren und Aufbau so wie in einer der **Figuren 1** bis **4b****.**

**BEZUGSZEICHENLISTE**

| | | | |
|---|---|---|---|
| 1 | Rollenpresse | 16 | Kugelmühle |
| 2 | Rollenpresse | 17 | Vertikalmühle |
| 3a, 3b | Sichtluftstrom | 18 | Prallhammermühle |
| 4 | Stabkorbsichter | 19a, 19b | Sichtluftstrom |
| 5 | Stabkorbsichter | 20a, 20b | Austragsgutstrom |
| 6a, 6b, 6c | Gehäuse | 21 | Statischer Vorsichter |
| 7 | Grobkornfraktion | 22 | Statischer Vorsichter |
| 8 | Grobkornfraktion | 23a, 23b | Frischgutzuführung |
| 9 | Feingutfraktion | 24a, 24b | Antrieb |
| 10 | Feingutfraktion | 25a, 25b | Zuführung der Grobkornfraktion |
| 11 | Austragsvorrichtung | | |
| 12 | Feingutstrom | 26a, 26b | Grobgutabführung |
| 13 | Abscheideeinrichtung | 27a, 27b | Feingut des statischen Vorsichters |
| 14 | Feingut | | |
| 15 | Sichtluftstrom | | |

## Patentansprüche

1. Verfahren zur Herstellung eines Zements,
wobei
- mindestens ein Mahlgut in mindestens zwei Vorrichtungen zum Mahlen (1, 2, 16, 17, 18) zu verschiedenem gemahlenen Mahlgut mit voneinander verschiedenen Korngrößenverteilungen vermahlen wird,
- das gemahlene Mahlgut aus jeder der mindestens zwei Vorrichtungen zum Mahlen (1, 2, 16, 17, 18) getrennt voneinander mit je einem eigenen Sichtluftstrom (3a, 3b) je einem von mindestens zwei Stabkorbsichtern (4, 5) zugeführt wird,
- in jedem der mindestens zwei Stabkorbsichter (4, 5) eine Feingutfraktion (9, 10) ausgesichtet und eine Grobkornfraktion (7, 8) abgeführt wird,
**gekennzeichnet durch**
Vereinen der aus den mindestens zwei Stabkorbsichtern (4, 5) austretenden, die Feingutfraktionen (9, 10) tragenden Sichtluftströme innerhalb einer gemeinsamen Austragsvorrichtung (11) wobei eine gleichmäßige Durchmischung der Feingutfraktionen (9, 10) erfolgt.

2. Verfahren nach Anspruch 1,
**dadurch gekennzeichnet, dass**
die mindestens zwei Vorrichtungen zum Mahlen (1, 2, 16, 17, 18) vorzugsweise Rollenpressen (1, 2) sind.

3. Verfahren nach einem der Ansprüche 1 bis 2,
**dadurch gekennzeichnet, dass**
- das gemahlene Mahlgut aus den mindestens zwei Vorrichtungen zum Mahlen (1, 2, 16, 17, 18) ausgetragen und in voneinander getrennten Austragsgutströmen (20a, 20b) je einem von mindestens zwei statischen Vorsichtern (21, 22) zugeführt wird,
- in den statischen Vorsichtern (21, 22) eine Grobgutabführung (26a, 26b) und eine Aussichtung von Feingut (27a, 27b) der statischen Vorsichter (21, 22) erfolgt,
- das Feingut (27a, 27b) der mindestens zwei statischen Vorsichter (21, 22) getrennt voneinander mit je einem eigenen Sichtluftstrom (19a, 19b) je einem von den mindestens zwei Stabkorbsichtern (4, 5) zugeführt wird.

4. Verfahren nach einem der Ansprüche 1 bis 3,
**dadurch gekennzeichnet, dass**
die Grobkornfraktionen (7, 8) aus den mindestens zwei Stabkorbsichtern (4, 5) abgeführt und getrennt voneinander je der korrespondierenden der mindestens zwei Vorrichtungen zum Mahlen (1, 2, 16, 17, 18) zugeführt werden.

5. Verfahren nach einem der Ansprüche 1 bis 4,
**dadurch gekennzeichnet, dass**
mindestens zwei der mindestens zwei Stabkorbsichter (4, 5) in nur einem Gehäuse (6c) angeordnet sind.

6. Verfahren nach einem der Ansprüche 1 bis 5,
**dadurch gekennzeichnet, dass**
mindestens eine der mindestens zwei Vorrichtungen zum Mahlen (1, 2, 16, 17, 18) eine Kugelmühle (16), eine Vertikalmühle (17) oder eine Prallhammermühle (18) ist.

## Claims

1. Method for producing cement, wherein
- at least one material to be ground is ground in at least two grinding devices (1, 2, 16, 17, 18) into differently ground material with grain size distributions that are different from one another,
- the ground material from each of the at least two grinding devices (1, 2, 16, 17, 18) is fed separately from one another by its own respective classifying air stream (3a, 3b) to one of at least two bar-cage classifiers (4, 5),
- in each of the at least two bar-cage classifiers (4, 5) a fine material fraction (9, 10)is separated out and a coarse grain fraction (7, 8) is discharged,
**characterized by**
combining the classifying air streams, emerging from the at least two bar-cage classifiers (4, 5) and supporting the fine material fractions (9, 10), inside a common discharge device (11), wherein a uniform mixing of the fine material fractions (9, 10) takes place.

2. Method as claimed in claim 1, **characterized in that** the at least two grinding devices (1, 2, 16, 17, 18) are preferably roller presses(1, 2).

3. Method as claimed in one of claims 1 to 2,
**characterized in that**
- the ground material is discharged from the at least two grinding devices (1, 2, 16, 17, 18) and is supplied in discharged material flows (20a, 20b) separately from one another each to one of at least two static preliminary sifters (21, 22),
- in the static preliminary sifters (21 22) a coarse material discharge (26a, 26b) and a separating out of the fine material (27a, 27b) of the static preliminary sifters (21, 22) takes place,
- the fine material (27a, 27b) of the at least two static preliminary sifters (21, 22) is supplied separated from one another by its own classifying air stream (19a, 19b) into one each of the at least two bar-cage classifiers (4, 5).

4. Method as claimed in one of claims 1 to 3,
**characterized in that**
the coarse grain fractions (7, 8) are discharged from the at least two bar-cage classifiers (4, 5) and are supplied separately from one another to the respective corresponding device of the at least two grinding devices (1, 2, 16, 17, 18).

5. Method as claimed in one of claims 1 to 4,
**characterized in that**
at least two of the at least two bar-cage classifiers (4, 5) are arranged in only one housing (6c).

6. Method as claimed in one of claims 1 to 5,
**characterized in that**
at least one of the at least two grinding devices (1, 2, 16, 17, 18) is a ball mill (16), a vertical mill (17) or an impact hammer mill (18).

## Revendications

1. Procédé de fabrication d'un ciment, dans lequel
- on moud au moins une matière à moudre dans au moins deux dispositifs de mouture (1, 2, 16, 17, 18) en une matière moulue différente avec des distributions de taille de grains différentes l'une de l'autre,
- on envoie la matière moulue de chacun desdits au moins deux dispositifs de mouture (1, 2, 16, 17, 18) séparément l'une de l'autre avec respectivement un courant d'air de séparation particulier (3a, 3b) respectivement à un d'au moins deux séparateurs à panier à barres (4, 5),
- on sépare dans chacun desdits au moins deux séparateurs à panier à barres (4, 5) une fraction à grains fins (9, 10) et on évacue une fraction à gros grains (7, 8),
**caractérisé par** la réunion des courants d'air de séparation sortant desdits au moins deux séparateurs à panier à barres (4, 5) et portant les fractions e matière fine (9, 10) à l'intérieur d'un dispositif de sortie commun (11), dans lequel on effectue un mélange intime uniforme des fractions de matière fine (9, 10).

2. Procédé selon la revendication 1, **caractérisé en ce que** lesdits au moins deux dispositifs de mouture (1, 2, 16, 17, 18) sont de préférence des presses à rouleaux (1, 2).

3. Procédé selon une des revendications 1 à 2, **caractérisé en ce que**
- on extrait la matière moulue hors desdits au moins deux dispositifs de mouture (1, 2, 16, 17, 18) et on l'envoie dans des flux de matière extraite séparés l'un de l'autre (20a, 20b) respectivement à un d'au moins deux pré-séparateurs statiques (21, 22),
- on effectue dans les pré-séparateurs statiques (21, 22) une évacuation de matière grossière (26a, 26b) et une séparation de matière fine (27a, 27b) des pré-séparateurs statiques (21, 22),
- on envoie la matière fine (27a, 27b) desdits au moins deux pré-séparateurs statiques (21, 22) séparément l'une de l'autre avec respectivement un courant d'air de séparation particulier (19a, 19b) respectivement à un desdits au moins deux séparateurs à panier à barres (4, 5).

4. Procédé selon l'une quelconque des revendications 1 à 3, **caractérisé en ce que** l'on évacue les fractions à gros grains (7, 8) hors desdits au moins deux séparateurs à panier à barres (4, 5) et on les envoie séparément l'une de l'autre au dispositif correspondant desdits au moins deux dispositifs de mouture (1, 2, 16, 17, 18).

5. Procédé selon l'une quelconque des revendications 1 à 4, **caractérisé en ce qu'**au moins deux desdits au moins deux séparateurs à panier à barres (4, 5) sont disposés dans un seul boîtier (6c).

6. Procédé selon l'une quelconque des revendications 1 à 5, **caractérisé en ce qu'**au moins un desdits au moins deux dispositifs de mouture (1, 2, 16, 17, 18) est un broyeur à boulets (16), un broyeur vertical (17) ou un broyeur à percussion (18).
